# EUROPÄISCHE PATENTSCHRIFT

(11) **EP 2 686 857 B1**
(45) Veröffentlichungstag und Bekanntmachung des Hinweises auf die Patenterteilung: **03.09.2014**
(21) Anmeldenummer: 12705134.0
(22) Anmeldetag: 20.02.2012
(51) Int. Cl.: H01H 9/00, H01F 29/04

(54) **LASTSTUFENSCHALTER**
LOAD STEPPING SWITCH
COMMUTATEUR DE RÉGLAGE EN CHARGE

(30) Priorität: 18.03.2011 DE 102011014325
(43) Veröffentlichungstag der Anmeldung: 22.01.2014
(73) Patentinhaber: Maschinenfabrik Reinhausen GmbH, 93059 Regensburg (DE)
(72) Erfinder: BÖGER, Christian, 93049 Regensburg (DE); HOTTNER, Toni, 93186 Reifenthal (DE); JATTA, Martin, 93092 Barbing (DE); LEDERER, Philipp, 93087 Alteglofsheim (DE); REHKOPF, Sebastian, 93059 Regensburg (DE); SCHLEPP, Klaus, 93142 Maxhütte-Birkenhöhe (DE); STREMPEL, Rolf, 93051 Regensburg (DE)
(86) Internationale Anmeldenummer: PCT/EP2012/052866
(87) Internationale Veröffentlichungsnummer: WO 2012/126685

(56) Entgegenhaltungen:
- WO-A1-2008/024067
- DE-A1- 3 833 126
- DE-A1- 4 231 353
- FR-A1- 2 320 000
- US-A- 3 546 653

## Beschreibung

Die Erfindung betrifft einen Laststufenschalter zur unterbrechungslosen Umschaltung zwischen Anzapfungen einer Regelwicklung eines Stufentransformators. Der Laststufenschalter weist eine drehbare Schaltersäule und einen Widerstandsträger aus Isolierstoff zur Aufnahme von mindestens einem Überschaltwiderstand auf. In einer Wandung eines Isolierstoffzylinders oder an einem Isolierstoffgerüst sind in mindestens einer horizontalen Ebene feste Stufenkontakte angeordnet, die mit den Anzapfungen elektrisch verbunden sind. Zentrisch ist eine drehbare Schaltwelle angeordnet, die für jede horizontale Ebene von festen Stufenkontakten auf einem Kontaktträger mechanische Kontakte besitzt, die jeweils mit den festen Stufenkontakten beschaltbar sind. Mindestens einer der mechanischen Kontakte auf dem Kontaktträger ist direkt mit einer Lastableitung elektrisch verbunden. Mindestens ein weiterer Kontakt auf dem Kontaktträger ist über den mindestens einen zwischengeschalteten Überschaltwiderstand, der eine Drahtwendelanordnung umfasst, mit einer Lastableitung des Laststufenschalters elektrisch verbunden.

Aus der WO 99/60588 ist ein Laststufenschalter vom sogenannten Lastwählertyp bekannt. Dieser Laststufenschalter weist einen Isolierstoffzylinder als Gehäuse auf, wobei feste Stufenkontakte, die mit den Anzapfungen der zu beschaltenden Regelwicklung elektrisch in Verbindung stehen, in der Wandung des Isolierstoffzylinders in mehreren horizontalen Ebenen kreisförmig angeordnet sind. Im Inneren des Isolierstoffzylinders ist eine drehbare Schaltwelle angeordnet, die für jede horizontale Ebene von festen Stufenkontakten auf einem Kontaktträger mechanische Kontakte besitzt, die jeweils mit den festen Stufenkontakten kontaktierbar sind. Mindestens einer der beweglichen Kontakte auf dem Kontaktträger ist direkt mit einer Lastableitung verbunden; mindestens ein weiterer Kontakt auf dem Kontaktträger hingegen ist über einen zwischengeschalteten Überschaltwiderstand mit der Lastableitung verbunden. Der Überschaltwiderstand dient dabei auf bekannte Weise dazu, während der Lastumschaltung, d. h. dem unterbrechungslosen Wechsel von einem festen Stufenkontakt zu einem benachbarten anderen festen Stufenkontakt, den dabei kurzzeitig fließenden Kreisstrom zu begrenzen. Der Überschaltwiderstand selbst ist in dieser Veröffentlichung nicht näher erwähnt; in Figur 3 ist er dort, rechts von der Schaltersäule, nur angedeutet. Er steht mit der Schaltsäule in Verbindung und wird gemeinsam mit dieser gedreht.

Die DE 38 33 126 A1 zeigt einen ähnlichen Laststufenschalter vom Lastwählertyp, bei dem ein Überschaltwiderstand als Drahtwendel ausgebildet ist, die auf einem Abstandshalter um die zentrische Schaltersäule herum geführt ist. Auch hier wird der Überschaltwiderstand mit der Schaltersäule bewegt. Die in dieser Veröffentlichung gezeigte Darstellung ist jedoch nur schematisch und lässt sich so bei der tatsächlichen Ausführung eines Laststufenschalters nicht realisieren. Außerdem gestattet diese Führung des Überschaltwiderstandes keine modulare Bauweise und keine Vorfertigung als separate, später montierbare Baugruppe.

Die WO 2008/024067 A1 beschreibt einen speziellen Überschaltwiderstand für einen Laststufenschalter. Dieser Überschaltwiderstand ist als Paket ausgebildet, das aus einzelnen Modulen besteht. In jedem Modul wiederum sind Widerstandsdrähte in einem ebenen Rahmen parallel zueinander angeordnet, wobei zwischen den gewendelten Widerstandsdrähten Zwischenräume bestehen. Durch mehrfach übereinander angeordnete Rahmen lässt sich modular das erwähnte Paket des Gesamt-Überschaltwiderstandes konfigurieren. Diese Überschaltwiderstände, genauer gesagt das Paket, sind an einem Rahmen befestigt, der den eigentlichen Lastumschalter trägt. Die aus dieser Veröffentlichung bekannten Überschaltwiderstände sind also geeignet für einen Laststufenschalter mit getrenntem, bewegbaren Wähler und separatem, feststehenden Lastumschalter zur eigentlichen Lastumschaltung. Sie sind nicht geeignet zur Verwendung beim eingangs erläuterten Lastwählertyp.

Auf Grund ihrer Bauweise und des Platzbedarfes für das gesamte Paket modular aufgebauter Rahmen für Überschaltwiderstände ist eine Anordnung direkt an der Schaltersäule, so dass sie mit dieser gemeinsam bei der Umschaltung gedreht werden, nicht möglich.

Die Patenschrift US 3,546,653 A offenbart eine Widerstandsanordnung, die beispielsweise für einen Lastschalter verwendet werden kann. Sie besteht aus mehreren Widerstandsbaugruppen, die innerhalb eines Gehäuses aufeinander gestapelt werden. Das Gehäuse kann mit Kühlöl gefüllt sein. Die Widerstandsbaugruppen sind länglich ausgeformt und werden durch Abstandshaltern voneinander beabstandet. Jede Widerstandsbaugruppe besteht aus einem Basiselement mit Rippen und einem flachen Deckel aus isolierendem Material, die mehrere elektrisch voneinander isolierte und konzentrisch angeordnete, kreissegmentartig ausgeformte Drahtkanäle definieren. Ein einziger, kontinuierlicher Widerstandsdraht mit gewendelten Drahtabschnitten ist den Drahtkanälen derart formangepasst, dass er im Basiselement eingespannt werden kann. Die Rippen dienen der elektrischen Isolierung der einzelnen Drahtabschnitte. Nur die beiden Enden des Widerstandsdrahtes ragen aus der Widerstandsbaugruppe heraus, so dass benachbarte Widerstandsbaugruppen elektrisch verbunden werden können. Die elektrisch isolierenden Drahtkanäle sind bis auf die einander gegenüberliegenden Enden allseits geschlossen. Wenn elektrische Energie in den Widerständen dissipiert, erhitzen die Widerstandsdrähte das umliegende Öl. Dadurch können im Gehäuse Ölströme induziert werden und Ausgasungen entstehen. Durch die Öffnungen an den Enden der Widerstandsbaugruppen und aufgrund ihrer schrägen Lagerung in einem ölgefüllten Gehäuse durchfließt dieser selbstinduzierte Ölstrom die Drahtkanäle. Vermittels dieses selbstinduzierten Ölstroms können die Ausgasungen ausgeschwemmt werden und frisches Kühlöl kann nachfließen.

Die französische Patentanmeldung FR 2 320 000 A1 offenbart einen Lastumschalter zur unterbrechungsfreien Lastregelung von elektrischen Transformatoren, umfassend einen äußeren und einen inneren isolierenden Zylinder. Auf dem inneren isolierenden Zylinder sind elektrische Kontakte befestigt. Insbesondere werden Widerstandshalter offenbart, die auf den inneren isolierenden Zylinder montiert werden können. Das charakteristische Merkmal des Widerstandshalters ist eine zentrale, vertikal orientierte Blechanordnung mit orthogonal ausgerichteten Seitenflügeln und einer unteren und oberen Abdeckung. Aus diesem Aufbau entstehen gerade, vertikal ausgerichtete Zellen, die jeweils einen Widerstandswendel aufnehmen können. In der unteren und oberen Abdeckung sind jeweils angefaste Schlitze vorgesehen, in welche die respektiven Enden einer Widerstandswendel eingeführt werden können, so dass die Widerstandswendel unter leichter Spannung in der Zelle fixiert ist. Die Widerstandswendeln, die in den Zellen eines oder verschiedener Widerstandshalter eingebaut sind, sind untereinander und mit den elektrischen Kontakten des Lastumschalters durch Konnektoren verbindbar. An der zentralen Blechanordnung ist ein Schnabel mit einem Stutzen ausgebildet. Um den Widerstandshalter am isolierenden Zylinder zu befestigen, kann der Stutzen in ein Sackloch eingehängt werden kann, das in einem den isolierenden Zylinder aufgesetzten Kranz ausgebildet ist. An der zum isolierenden Zylinder ausgerichteten Seite der zentralen Blechanordnung ist eine orthogonal abstehende Platte ausgebildet, um ihre Position am isolierenden Zylinder auszurichten. Der gesamte Lastumschalter ist von einem äußeren isolierenden Zylinder umgeben.

Aufgabe der Erfindung ist, einen zuverlässigen Laststufenschalter zur unterbrechungslosen Umschaltung zwischen Anzapfungen einer Regelwicklung eines Stufentransformators zu schaffen, der auf einfache und kostengünstige Weise platzsparend und flexibel mit Überschaltungswiderständen bestückbar ist,.

Die Erfindung wird durch einen Laststufenschalter mit den Merkmalen des ersten Patentanspruches gelöst. Die Unteransprüche betreffen besonders vorteilhafte Weiterbildungen der Erfindung.

Die allgemeine erfinderische Idee besteht darin, an sich bekannte Drahtwendel durch modulare Widerstandshalter zu fixieren und diese vormontierten Einheiten auf einem Widerstandsträger zu befestigen, der seinerseits an der Schaltersäule befestigt ist. Der Widerstandsträger weist erfindungsgemäß eine Kontur auf, die mit der geometrischen Form der drehbaren Schaltersäule korrespondiert.

Besonders vorteilhaft sind eine zylinderförmige Schaltersäule mit kreisförmigem Querschnitt und damit korrespondierend eine Form des Widerstandsträgers als Schalen bzw. Zylindersegment, wobei der Innendurchmesser dieses Zylindersegmentes im Wesentlichen dem Außendurchmesser der Schaltersäule entspricht. Es sind im Rahmen der Erfindung jedoch auch entsprechende andere geometrische Querschnitte von Schaltersäule und Widerstandsträger möglich.

Der Vorteil der Erfindung liegt insbesondere im einfachen, platzsparenden Aufbau mit nur wenigen Bauteilen direkt an der Schaltersäule. Weiterhin ist eine Vormontage des gesamten Widerstandsträgers ebenso möglich wie eine einfache Anpassung an verschiedenste Widerstandswerte.

Besonders vorteilhaft ist es, am Widerstandsträger die Befestigung von mehr als einem Überschaltwiderstand vorzusehen; damit ist die Verwendung auch bei Schaltungen des Laststufenschalters, die mehr als einen Überschaltwiderstand pro Phase erfordern, möglich.

Die Erfindung soll nachfolgend anhand von Zeichnungen näher erläutert werden.

Es zeigen:
- Figur 1: eine Drahtwendel für einen Überschaltwiderstand eines erfindungsgemäßen Stufenschalters
- Figur 2: einen modularen Widerstandshalter nach der Erfindung
- Figur 3: einen Widerstandsträger nach der Erfindung allein
- Figur 4: einen Widerstandsträger nach der Erfindung im komplettierten Zustand
- Figur 5: einen solchen Widerstandsträger, montiert an der Schaltersäule eines erfindungsgemäßen Laststufenschalters.

Figur 1 zeigt einzelne Drahtwendel 1 aus Widerstandsdraht, die, durch Verbindungsteile 2 jeweils elektrisch miteinander verbunden, eine vollständige Drahtwendelanordnung 3 bilden.
Es ist im Rahmen der Erfindung auch möglich, nur einen einzigen durchgängigen Drahtwendel vorzusehen, der an den Umlenkstellen einfach nur aufgebogen ist. Mit beiden Ausführungsformen wird eine mäanderförmige Anordnung erreicht, bei der Teile der Drahtwendelanordnung 3 annähernd parallel verlaufen.
Freie Kontaktenden 4 und 5 dienen zum elektrischen Anschluss dieser Drahtwendelanordnung; darauf wird später noch näher eingegangen. Zur Anpassung an die unterschiedlichsten Widerstandswerte sind unterschiedliche Drahtlängen und -durchmesser wählbar; zur Montage wird die Drahtwendelanordnung 3 mittels jeweils eines zweiteiligen Widerstandshalters 6 aus Isolierstoff an vorzugsweise zwei Bereichen geklemmt und fixiert.

Figur 2 zeigt einen solchen modularen Widerstandshalter 6 in zwei unterschiedlichen perspektivischen Darstellungen. Jeder Widerstandshalter 6 besitzt Kammern 6a, die jeweils eine Drahtwendel 1 aufnehmen. Dazu werden zwei der einseitig offenen Widerstandshalter 6, die identisch sind, zusammengesteckt, wobei sie jeweils durch einen Rastzapfen 7 und eine korrespondierende Rastbohrung 8 clipartig fixiert werden, so dass sie die jeweilige Drahtwendel 1 umschließen. Zwischen den beschriebenen Kammern 6a zur Aufnahme befinden sich angeformte Stege 6b, die die Position der jeweiligen einzelnen Drahtwendel 1 und damit der gesamten Drahtwendelanordnung 3 fixieren. Aus Gründen der Übersichtlichkeit sind nicht alle diese Bereiche mit Bezugszeichen versehen. Je nach der erforderlichen Länge des Widerstandsdrahtes und damit der erforderlichen Anzahl der Drahtwendel 1 können auch einzelne Kammern 6a leer bleiben. Auf die Funktion der ebenfalls dargestellten Positionierstife 9 an der geschlossenen Seite der Widerstandshalter 6 wird noch später eingegangen.

Figur 3 zeigt einen Widerstandsträger 10, an dem die vormontierten Drahtwendelanordnung 3, fixiert durch die beschriebenen spiegelsymmetrisch zusammengeclipten Widerstandshalter 6, befestigt werden können. Der Widerstandsträger 10 besteht aus Isolierstoff und weist eine zylindersegmentartige Kontur auf, deren Krümmung an den Durchmesser der - nicht dargestellten-Schaltersäule 13 angepasst ist. Durch die Befestigung der Widerstandshalter 6 räumlich voneinander getrennt an unterschiedlichen Stellen der gekrümmten Oberfläche des Widerstandsträgers 10 werden die einzelnen Drahtwendel 1 ebenfalls leicht ausgelenkt, so dass sie dieser Krümmung folgen.

Im gezeigten Beispiel in Figur 3 ist der Widerstandsträger 10 für die Befestigung von zwei separaten vormontierten Überschaltwiderständen Rü1, Rü2 vorgesehen; die Erfindung ist jedoch nicht darauf beschränkt. Letztendlich hängt es von der jeweiligen Schaltung des konkreten Laststufenschalters ab, wie viele separate Überschaltwiderstände Rü1, Rü2 pro zu schaltender Phase erforderlich sind. Der Widerstandsträger 10 weist Positionierbohrungen 11 auf, die mit den bereits erläuterten Positionierstiften 9 der zu montierenden Widerstandshalter 6 korrespondieren. Ferner sind Öffnungen 12 vorgesehen, die zur Befestigung dieser Widerstandshalter 6 dienen. Ferner sind Anschlusswinkel 13 vorgesehen, die später noch näher erläutert werden.

Figur 4 zeigt einen vollständig bestückten Widerstandsträger 10. Zu sehen sind zwei montierte komplette Überschaltwiderstände Rü1 und Rü2, jeweils bestehend aus einer Drahtwendel 3, beidseitig fixiert durch insgesamt vier Widerstandshalter 6, wobei jeweils zwei davon zusammengefügt sind. Die eigentliche Befestigung der kompletten Überschaltwiderstände Rü1 und Rü2 erfolgt durch Kabelbinder, die durch die Öffnungen 12 des Widerstandsträgers 10 geführt und fixiert werden. Im Rahmen der Erfindung sind auch andere Befestigungsmöglichkeiten, etwa mittels einer Clipverbindung oder auch durch Verschrauben, möglich. Zu sehen sind ferner Kabelanschlüsse 14 und 15, die an den Anschlusswinkeln 13 angeordnet sind und die elektrische Verbindung zum Anfang und Ende des jeweiligen kompletten Überschaltwiderstandes Rü1, Rü2 herstellen. Zur besseren Umströmung der einzelnen Überschaltwiderstände Rü1, Rü2 vom Isolieröl des Laststufenschalters und damit besseren Kühlung als auch zur Verbesserung seiner mechanischen Festigkeit besitzt der Widerstandsträger 10 Durchbrüche 16, die nicht alle mit Bezugszeichen versehen sind.

Schließlich sind hier an Auslegern noch obere Befestigungsnuten 17 und untere Befestigungsnuten 18 jeweils beidseitig am schalenartigen Widerstandsträger 10 vorgesehen. Da wie erläutert die Widerstandshalter 6 aus identischen Einzelteilen bestehen, sind an den nach außen gerichteten Widerstandshaltern 6 die hier nutzlosen Positionierstifte 9 zu erkennen.

Figur 5 zeigt eine komplettierte Schaltersäule 19 eines erfindungsgemäßen Laststufenschalters. Nur angedeutet ist ein Kontaktträger 20, der an der Schaltersäule 19 befestigt ist und auf bekannte Art die beweglichen Kontakte trägt, mittels derer bei Drehung der Schaltersäule 19 die festen - nicht dargestellten - Kontakte in der - ebenfalls nicht dargestellten - Wand des isolierstoffzylinders des Laststufenschalters auf bekannte Weise beschaltbar sind. Im hier gezeigten Ausführungsbeispiel ist der Widerstandsträger 10 in einem Verbindungsbereich 21 an dem Schaltelement, d.h. Kontaktträger 20 beidseitig mittels der in Figur 4 dargestellten Nuten 17, 18 und korrespondierender formschlüssiger Befestigungsmittel am Schaltelement 20 und hier einer zusätzlichen Sicherung durch einen Kunststoffstift formschlüssig und verdrehsicher befestigt. Es ist im Rahmen der Erfindung auch möglich, den Widerstandsträger 10 direkt an der Schaltersäule 19 zu befestigen. Die Befestigung selbst kann auch auf andere Weise geschehen.

Insgesamt weist der erfindungsgemäße Laststufenschalter eine besonders einfache, preisgünstige und dabei zuverlässige Anordnung der Überschaltwiderstände Rü1, Rü2 auf. Die Drahtwendelanordnung 3 ist in weiten Grenzen variierbar, um die unterschiedlichsten Widerstandswerte zu erreichen. Die Widerstandshalter 6 bestehen nur aus einem einzigen identischen Teil, wobei zwei davon, um 180 Grad gedreht, miteinander verclipt werden können; Montagefehler sind praktisch ausgeschlossen. Der Widerstandsträger 10 ist ebenfalls einfach aufgebaut. Er kann mehrere Überschaltwiderstände Rü1, Rü2 aufnehmen - dies muss aber nicht sein. Ist nur ein einziger Überschaltwiderstand Rü1, Rü2 vorgesehen, bleibt der andere Bereich des Widerstandsträgers 10 einfach frei.

## Patentansprüche

1. Laststufenschalter zur unterbrechungslosen Umschaltung zwischen Anzapfungen einer Regelwicklung eines Stufentransformators mit
einer drehbaren Schaltersäule (19);
und einem Widerstandsträger (10) aus Isolierstoff zur Aufnahme von mindestens einem Überschaltwiderstand (Rü1, Rü2);
wobei in einer Wandung eines Isolierstoffzylinders oder an einem Isolierstoffgerüst in mindestens einer horizontalen Ebene feste Stufenkontakte angeordnet sind, die mit den Anzapfungen elektrisch verbunden sind,
wobei zentrisch eine drehbare Schaltwelle angeordnet ist, die für jede horizontale Ebene von festen Stufenkontakten auf einem Kontaktträger (20) mechanische Kontakte besitzt, die jeweils mit den festen Stufenkontakten beschaltbar sind,
wobei mindestens einer der mechanischen Kontakte auf dem Kontaktträger (20) direkt mit einer Lastableitung elektrisch verbunden ist; und
wobei mindestens ein weiterer Kontakt auf dem Kontaktträger(20) über den mindestens einen zwischengeschalteten Überschaltwiderstand (Rü1, Rü2), der eine Drahtwendelanordnung (3) umfasst, mit einer Lastableitung des Laststufenschalters elektrisch verbunden ist;
**dadurch gekennzeichnet,**
**dass** der mindestens eine Überschaltwiderstand (Rü1, Rü2) aus einer mäanderförmigen Drahtwendelanordnung (3) besteht, die beidseits mittels mindestens zweier jeweils zweiteiliger Widerstandshalter (6) aus Isolierstoff geklemmt und fixiert ist;
**dass** die mindestens zwei Widerstandshalter (6) jedes Überschaltwiderstandes (Rü1, Rü2) räumlich voneinander getrennt an unterschiedlichen Stellendes Widerstandsträgers (10) befestigt sind,
**dass** der Widerstandsträger (10) eine schalenförmige Kontur aufweist, die im Wesentlichen der Kontur der Schaltersäule (19) entspricht;
und **dass** der Widerstandsträger (10) an der Schaltersäule (19) oder an einem Kontaktträger (20) zur Befestigung an der Schaltersäule (19) befestigt ist.

2. Laststufenschalter nach Anspruch 1, wobei jeder zweiteilige Widerstandshalter (6) aus zwei identischen Hälften besteht

3. Laststufenschalter nach Anspruch 1, wobei die mäanderförmige Drahtwendelanordnung (3) aus einer einzigen durchgängigen Drahtwendel hergestellt ist.

4. Laststufenschalter nach Anspruch 1, wobei die mäanderförmige Drahtwendelanordnung (3) aus einzelnen Drahtwendeln (1) aus Widerstandsdraht besteht, die jeweils durch Verbindungsteile (2) elektrisch miteinander verbunden sind.

5. Laststufenschalter nach den Ansprüchen 1 bis 4, wobei die zwei identischen Hälften jedes zweiteiligen Widerstandshalters (6) mittels Rastzapfen (7) und korrespondierender Rastbohrung (8) derart miteinander verbindbar sind, dass sie Kammern (6a) zur Aufnahme jeweils einer Drahtwendel (1) und dazwischenliegende angeformte Stege (6b) aufweisen.

6. Laststufenschalter nach Anspruch 1 bis 5, **wobei** die Widerstandshalter (6) jeweils mindestens einen Positionierstift (9) aufweisen, der im montierten Zustand mit mindestens einer Positionierbohrung (11) am Widerstandsträger (10) korrespondiert.

7. Laststufenschalter nach einem der Ansprüche 1 bis 6,
wobei der Widerstandsträger (10) eine zylindersegmentartige Kontur aufweist.

8. Laststufenschalter nach einem der Ansprüche 1 bis 7
wobei die mindestens zwei Widerstandshalter (6) durch Befestigungsmittel, die durch Öffnungen (12) durch den Widerstandsträger (10) dringen, an diesem befestigt sind.

9. Laststufenschalter nach Anspruch 8,
wobei die Befestigungsmittel Kabelbinder oder andere band- oder fadenartige Mittel sind.

10. Laststufenschalter nach einem der Ansprüche 1 bis 9, **wobei** am Widerstandsträger (10) seitliche Befestigungsnuten (17, 18) vorgesehen sind, mittels derer der Widerstandsträger (10) direkt an der Schaltersäule (19) oder an einem Kontaktträger (20) zur Befestigung an der Schaltersäule (19) befestigt ist.

11. Laststufenschalter nach einem der Ansprüche 1 bis 9, **wobei** der Widerstandsträger (10) mit mehreren Durchbrüchen (16) versehen ist.

12. Laststufenschalter nach Anspruch 11, **wobei** mindestens je ein Durchbruch (16) zwischen den Positionierbohrungen (11) für die Widerstandshalter (6) vorgesehen sind, so dass die einzelnen Überschaltwiderstände (Rü1, Rü2) mit Isolieröl umströmbar sind.

## Claims

1. On-load tap changer for uninterrupted changeover between taps of a regulating winding of a tapped transformer, with
a rotatable changer column (19); and
a resistor carrier (10) of insulating material for mounting at least one switch-over resistor (Rü1, Rü2);
wherein fixed tap contacts, which are electrically connected with the taps, are arranged in a wall of an insulating material cylinder or at an insulating material structure in at least one horizontal plane,
wherein centrally arranged is a rotatable switch shaft having, for each horizontal plane of fixed tap contacts, mechanical contacts, which are respectively connectible with the fixed tap contacts, on a contact carrier (20),
wherein at least one of the mechanical contacts on the contact carrier (20) is directly electrically connected with a load diverter and
wherein at least one further contact on the contact carrier (20) is electrically connected with a load diverter of the on-load tap changer by way of the at least one intermediate switch-over resistor (Rü1, Rü2), which comprises a wire coil arrangement (3);
**characterised in that**
the at least one switch-over resistor (Rü1, Rü2) consists of a wire coil arrangement (3), which is formed to be meander-shaped and which is clamped and fixed at both ends by means of at least two respective two-part resistor holders (6) of insulating material,
the at least two resistor holders (6) of each switch-over resistor (Rü1, Rü2) are fastened at different locations of the resistor carrier (10) to be spatially separate from one another,
the resistor carrier (10) has a shell-shaped profile substantially corresponding with the profile of the changer column (19) and
the resistor carrier (10) is fastened to the changer column (19) or to a contact carrier (20) for fastening of the changer column (19).

2. On-load tap changer according to claim 1, wherein each two-part resistor holder (6) consists of two identical halves.

3. On-load tap changer according to claim 1, wherein the meander-shaped wire coil arrangement (3) is produced from a single continuous wire.

4. On-load tap changer according to claim 1, wherein the meander-shaped wire coil arrangement (3) consists of individual wire coils (1) of resistance wire, which are electrically connected together by connecting members (2).

5. On-load tap changer according to any one of claims 1 to 4, wherein the two identical halves of each two-part resistor holder are so connectible together by means of a detent pin (7) and corresponding detent bore (8) that they have chambers (6a) for respective reception of a wire coil (1) and intermediate integrally formed webs (6b).

6. On-load tap changer according to any one of claims 1 to 5, wherein the resistor holders (6) each have at least one positioning pin (9) which in the mounted state corresponds with at least one positioning bore (11) at the resistor carrier (10).

7. On-load tap changer according to any one of claims 1 to 6, wherein the resistor carrier (10) has a profile of cylindrically segmental form.

8. On-load tap changer according to any one of claims 1 to 7, wherein the at least two resistor holders (6) are fastened to the resistor carrier (10) by fastening means which penetrate openings (12) through the resistor carrier (10).

9. On-load tap changer according to claim 8, wherein the fastening means are cable ties or other strip-like or thread-like means.

10. On-load tap changer according to any one of claims 1 to 9, wherein provided at the resistor carrier (10) are lateral fastening grooves (17, 18) by means of which the resistor carrier (10) is directly fastened to the changer column (19) or to a contact carrier (20) for fastening of the changer column (19).

11. On-load tap changer according to any one of claims 1 to 9, wherein the resistor carrier (10) is provided with a plurality of passages (16).

12. On-load tap changer according to claim 11, wherein at least one respective passage (16) is provided between the positioning bores (11) for the resistor holders (6) so that insulating oil can flow around the individual switch-over resistors (Rü1, Rü2).

## Revendications

1. Commutateur de réglage en charge pour commuter sans coupure entre les prises d'un enroulement de réglage d'un transformateur de réglage comprenant :
- une colonne de commutation (19) rotative, et
- un support de résistances (10) en matière isolante pour recevoir au moins une résistance de passage (Rü1, Rü2),
- une paroi de cylindre en matière isolante ou une ossature en matière isolante ayant des contacts de prises, fixes dans au moins un plan horizontal avec des prises reliées électriquement,
- un arbre de commutation rotatif installé au centre, et ayant pour chaque plan horizontal, deux contacts de prise, fixes, des contacts mécaniques sur un support de contacts (20), ces contacts mécaniques pouvant commuter avec les contacts fixes des prises,
- au moins l'un des contacts mécaniques sur le support de contacts (20) est relié électriquement de manière directe à un conducteur de charge, et
- au moins un autre contact du support de contacts (20) est relié par au moins une résistance de passage (Rü1, Rü2), intermédiaire, comprenant le dispositif d'enroulements hélicoïdaux de fil (3), avec un conducteur de charge du commutateur de prise en charge,
**caractérisé en ce qu'**
au moins une résistance de passage (Rü1, Rü2) est formée d'un dispositif d'enroulements hélicoïdaux de fil (3) en méandre qui est serré et bloqué à l'aide d'au moins deux supports de résistance (6) en deux parties, en matière isolante,
- au moins les deux supports de résistances (6) de chaque résistance de passage (Rü1, Rü2) étant fixés de manière séparée dans l'espace à un emplacement différent de support de résistances (10),
- le support de résistances (10) ayant un contour en forme de coquille qui correspond pour l'essentiel au contour de la colonne de commutation (19), et
- le support de résistance (10) étant fixé à la colonne de commutation (19) ou à un support de contacts (20) pour être fixé à la colonne de commutation (19).

2. Commutateur de réglage en charge selon la revendication 1,
**caractérisé en ce que**
chaque support de résistance (6) en deux parties est formé de deux moitiés identiques.

3. Commutateur de réglage selon la revendication 1,
**caractérisé en ce que**
le dispositif d'enroulements hélicoïdaux de fil (3), en forme de méandre se compose d'un seul enroulement hélicoïdal continu.

4. Commutateur de réglage selon la revendication 1,
**caractérisé en ce que**
le dispositif d'enroulements hélicoïdaux de fil (3), en forme de méandre se compose d'enroulements hélicoïdaux (1), distincts, en un fil résistant qui sont reliés électriquement l'un à l'autre par des points de liaison (2).

5. Commutateur de réglage selon les revendications 1 à 4,
**caractérisé en ce que**
les deux moitiés identiques de chaque support de résistance (6) en deux parties sont reliées par des perçages d'accrochage (7) et des perçages d'accrochage (8) correspondant de façon à présenter des chambres (6a) pour recevoir chacune un enroulement hélicoïdal de fil (1) et des entretoises en position intermédiaire (6b).

6. Commutateur de réglage selon les revendications 1 à 5,
**caractérisé en ce que**
les supports de résistance (6) ont chacun au moins une broche de positionnement (9) qui, à l'état installé, correspond à au moins un perçage de positionnement (11) du support de résistance (10).

7. Commutateur de réglage selon l'une des revendications 1 à 6,
**caractérisé en ce que**
le support de résistances (10) a un contour en forme de segment de cylindre.

8. Commutateur de réglage selon l'une des revendications 1 à 7,
**caractérisé en ce qu'**
au moins deux supports de résistance (6) sont fixés par des moyens de fixation traversant les ouvertures (12) du support de résistances (10) pour être fixés à celui-ci.

9. Commutateur de réglage selon la revendication 8,
**caractérisé en ce que**
les moyens de fixation sont des colliers de câble ou autres moyens de fixation en forme de rubans ou de fils.

10. Commutateur de réglage selon l'une des revendications 1 à 9,
**caractérisé en ce que**
le support de résistance (10) comporte des rainures latérales de fixation (17, 18) à l'aide desquelles le support de résistance (10) se fixe directement à la colonne de commutation (19) ou à un support de contacts (20) pour se fixer à la colonne de commutation (19).

11. Commutateur de réglage selon l'une des revendications 1 à 9,
**caractérisé en ce que**
le support de résistances (10) est muni de plusieurs passages (16).

12. Commutateur de réglage selon la revendication 11,
**caractérisé en ce qu'**
au moins pour chaque passage (16) entre les perçages de positionnement (11) pour le support de résistance (6) sont prévus de façon que les différentes résistances de passage (Rü1, Rü2) soient alimentées de façon isolée.
